# EUROPÄISCHE PATENTANMELDUNG

(11) **EP 1 300 542 A1**
(43) Veröffentlichungstag der Anmeldung: **09.04.2003**
(21) Anmeldenummer: 02022578.5
(22) Anmeldetag: 08.10.2002
(51) Int. Cl.: E06B 9/17

(54) **Rollblendenvorrichtung**

(30) Priorität: 08.10.2001 EP 01810978
(71) Anmelder: Kurt Steineberg GmbH, 4900 Langenthal (CH)
(72) Erfinder: Steineberg, Kurt, 4900 Langenthal (CH)
(74) Vertreter: Roshardt, Werner Alfred, Dipl.-Phys.

(57) **Zusammenfassung**

Eine Rollblendenvorrichtung für einen Mauerlichtöffnungsabschluss, der einen Aussenraum (8) von einem Innenraum (6) trennt und mit einem starr in einer Mauerlichtöffnung anzuordnenden Rahmen (10) versehen ist, weist eine Rollblendenwelle (20) auf. Die Rollblendenvorrichtung weist weiter ein Rahmenverbreiterungselement (42) mit einer flachen Plattenpartie auf, die Teil einer Rahmenverbreiterung für den Rahmen (10) ist. Die Rollbiendenwelle (20) ist derart im Aussenraum (8) vor der Plattenpartie angeordnet und am Rahmenverbreiterungselement (42) angebracht, dass ein Rollblendenpanzer (30) wahlweise auf die Rollblendenwelle (20) aufrollbar und wieder von der Rollblendenwelle (20) abrollbar ist.

Die Rollblendenvorrichtung ist vergleichsweise einfach zu montieren und weist gute Isolationseigenschaften auf.

## Beschreibung

### Technisches Gebiet

Die Erfindung betrifft eine Rollblendenvorrichtung mit einer Rollblendenwelle, auf die wahlweise ein Rollblendenpanzer aufrollbar und wieder abrollbar ist, um freie Sicht durch einen Mauerlichtöffnungsabschluss hindurch zu gewährleisten oder den Mauerlichtöffnungsabschluss zu beschatten und/oder vor Witterungseinflüssen zu schützen.

### Stand der Technik

Zur Beschattung von Mauerlichtöffnungsabschlüssen, insbesondere Fenstern, sind nach aussen ausschwenkbare Fensterläden seit alters her bekannt. In geschlossenem Zustand schützen sie die Fenster zuverlässig vor Licht, Witterungseinflüssen und auch gegen Einbrüche. Fensterläden werden jedoch häufig als störend hinsichtlich der Ästhetik einer Hausfassade empfunden und sind zudem aufgrund ihres Platzbedarfs nicht für grossflächig verglaste Fassaden einsetzbar.

Ebenfalls seit langem bekannt für die Beschattung von Fenstern sind Rollblenden. Im Zusammenhang mit der vorliegenden Beschreibung und den Patentansprüchen wird unter einer Rollblende irgend ein rollbarer Abschluss verstanden, der einen auf eine im Wesentlichen horizontal angeordnete Rollblendenwelle aufrollbaren Rollblendenpanzer aufweist. Eine Rollblende kann insbesondere ein Rollladen oder eine Lamellenstore (auch als Lamellenrollvorhang bezeichnet) sein. Der Panzer eines Rolladens (Rollladenpanzer) ist aus einer Vielzahl von Rollladenstäben zusammengesetzt, während der Panzer einer Lamellenstore aus einer Vielzahl von flachen Lamellen zusammengesetzt ist, welche in der Regel bezüglich ihrer Schrägstellung verstellbar sind, um eine variable Beschattung zu gewährleisten. Sowohl Lamellenstoren als auch Rollläden sind auch für Fassaden einsetzbar, die im Wesentlichen über die ganze Breite verglast sind, denn Lamellenstoren und Rollläden können in Kästen verstaut werden, die oberhalb der Fenster angeordnet sind.

Im Vergleich zu Fensterläden weisen Rollblenden - sowohl Rollläden wie auch Lamellenstoren- Nachteile auf, da ihre Montage aufwändiger ist und im Bereich der Rollblendenkästen eine vergleichsweise schlechte Wärme- und Schallisolation besteht.

### Darstellung der Erfindung

Aufgabe der Erfindung ist die Angabe einer Rollblendenvorrichtung, die vergleichsweise einfach zu montieren ist und gute Isolationseigenschaften aufweist.

Die Lösung der Aufgabe ist durch die Merkmale des Anspruchs 1 definiert. Gemäss der Erfindung weist eine Rollblendenvorrichtung für einen Mauerlichtöffnungsabschluss, der einen Aussenraum von einem Innenraum trennt und mit einem starr in einer Mauerlichtöffnung anzuordnenden Rahmen versehen ist, eine Rollblendenwelle auf. Die Rollblendenvorrichtung weist weiter ein Rahmenverbreiterungselement mit einer flachen Plattenpartie (d.h. einer flachen plattenförmige Partie) auf, die Teil einer Rahmenverbreiterung für den Rahmen ist. Die Rollblendenwelle ist derart im Aussenraum vor der Plattenpartie angeordnet und am Rahmenverbreiterungselement angebracht, dass ein Rollblendenpanzer wahlweise auf die Rollblendenwelle aufrollbar und wieder von der Rollblendenwelle abrollbar ist.

Die Angaben "aussen" und "innen" sind in Bezug auf die Mauerlichtöffnung zu verstehen, in welcher der Rahmen und die Rollblendenvorrichtung anzuordnen sind. Die Mauerlichtöffnung kann in einer Gebäudehülle ausgebildet sein. Der durch einen solchen Mauerlichtöffnungsabschluss definierte Innenraum ist dann der Gebäudeinnenraum und der entsprechende Aussenraum der Raum um das Gebäude herum. Der Mauerlichtöffnungsabschluss kann insbesondere ein Fenster, eine Tür oder ein Tor des Gebäudes sein, in dessen Mauer die Mauerlichtöffnung ausgebildet ist. Der starr in der Mauerlichtöffnung anzuordnende Rahmen ist dann entsprechend ein Fenster-, Tür- oder Torrahmen.

Heutzutage ist es üblich, Fenstereinheiten mit Fensterrahmen und einem oder mehreren Fensterflügeln bereits in Fensterfabriken fertig zu montieren. Auf der Baustelle werden die Fensterrahmen mit oder ohne Flügel in die Mauerlichtöffnungen (auch als Fensteraussparungen bezeichnet) eingebaut.

Für den Einbau der Fensterrahmen wurden bisher vorbereitete Rahmenverbreiterungen (auch als Rahmenumfassungen bezeichnet) in die Mauerlichtöffnungen eingesetzt. In die Rahmenverbreiterungen wurden dann die Fensterrahmen typischerweise derart eingesetzt, dass die Fensterrahmen bündig an die Rahmenverbreiterungen anstossend angeordnet waren. Im Falle einer Rollblendenvorrichtung für ein Fenster wurde dann üblicherweise ein die Rollblendenwelle umgebender Rollblendenkasten entweder auf den Fensterrahmen oder auf ein Rahmenverbreiterungsteil (d.h. ein Teil der Rahmenverbreiterung für den Fensterrahmen) aufgesetzt. Da ein solcher Rollblendenkasten deutlich schlechtere Eigenschaften hinsichtlich der Wärme- und Schallisolation aufweist als ein Fensterrahmen und eine Rahmenverbreiterung, beeinträchtigte der Rollblendenkasten die Isolationseigenschaften des gesamten Mauerlichtöffnungsabschlusses.

Im Unterschied dazu weist die Rollblendenvorrichtung gemäss der Erfindung keinen separaten Rollblendenkasten mehr auf, der auf den Rahmen oder die Rahmenverbreiterung aufgesetzt werden muss. Die Rollblendenvorrichtung ist vielmehr in die Rahmenverbreiterung integriert, d.h., sie ist als integraler Bestandteil derselben ausgebildet. Es ist nicht mehr nötig, in einem Bereich der Mauerlichtöffnung anstelle der gut isolierenden Rahmenverbreiterung einen Rollblendenkasten mit schlechtem Isolationsvermögen einzusetzen. Statt dessen ist die Rollblendenwelle vor der Plattenpartie eines Rahmenverbreiterungselements angeordnet, wobei die Plattenpartie Teil der Rahmenverbreiterung mit guten Isolationseigenschaften ist.

Das Rahmenverbreiterungselement, vor dessen Plattenpartie die Rollblendenwelle angeordnet ist, kann lediglich aus einer flachen, plattenförmigen Partie bestehen und keine weiteren Partien aufweisen. In diesem Fall hat das Rahmenverbreiterungselement nebst seiner Plattenpartie keine weiteren Partien. Als Alternative dazu kann das Rahmenverbreiterungselement jedoch nebst der flachen Plattenpartie noch weitere Partien aufweisen. Diese können z.B. zur Befestigung des Rahmenverbreiterungselements in der Mauerlichtöffnung, zum Anbringen der Rollblendenwelle oder anderer Bestandteile der Rollblendenvorrichtung am Rahmenverbreiterungselement oder für andere Zwecke ausgebildet sein.

Indem die Plattenpartie des Rahmenverbreiterungselements, an welchem die Rollblendenwelle angebracht ist, als integraler Bestandteil der Rahmenverbreiterung ausgebildet ist, wird die Möglichkeit geschaffen, die Rollblendenwelle bereits in einer Fabrikationsstätte wie z.B. einer Fensterfabrik fest am Rahmenverbreiterungselement anzubringen und zusammen mit der Rahmenverbreiterung als Montageeinheit in der Mauerlichtöffnung einzubauen. Dadurch kann die Montage der erfindungsgemässen Rollblendenvorrichtung erheblich vereinfacht werden.

Vorzugsweise ist bei einer erfindungsgemässen Rollblendenvorrichtung die Plattenpartie des Rahmenverbreiterungselements mit ihrer Aussenseite zur Aussenseite des Rahmens fluchtend angeordnet. Im Falle eines ebenen, eine Fensterebene definierenden Fensterrahmens und einer ebenen Plattenpartie ist die Plattenpartie, wenn sie fluchtend zum Fensterrahmen angeordnet ist, auch parallel zur Fensterebene angeordnet. Eine einheitliche Flucht der Aussenseiten des Fensterrahmens und der Plattenpartie der Rahmenverbreiterung ist sowohl hinsichtlich der Ästhetik als auch hinsichtlich der Isolationseigenschaften des Lichtraumöffnungsabschlusses vorteilhaft.

Weiter wird bevorzugt, dass die Plattenpartie des Rahmenverbreiterungselements mit ihrer Innenseite zur Innenseite des Rahmens fluchtend angeordnet ist. Die aus dem Rahmenverbreiterungselement und dem Rahmen gebildete Partie des Mauerlichtöffnungsabschlusses ist dann innen flächenbündig ausgebildet. Im Unterschied dazu standen im Falle von bisher üblichen Mauerlichtöffnungsabschlüssen, die mit einem Rollladen vesrsehen waren, auf der Innenseite der Mauerlichtöffnungsabschlüsse Rollladenkästen nach innen vor.

Im Falle einer erfindungsgemässen Rollblendenvorrichtung, bei der sowohl die Aussenseite der Plattenpartie des Rahmenverbreiterungselements zur Aussenseite des Rahmens als auch die Innenseite der Plattenpartie des Rahmenverbreiterungselements zur Innenseite des Rahmens fluchtend angeordnet sind, ist die Plattenpartie des Rahmenverbreiterungselements im Wesentlichen gleich dick ist wie der Rahmen. Der Rahmen und die Plattenpartie können dann bündig aneinander anschliessend angeordnet sein, so dass sie eine durchgehende Wand mit gleichbleibender Dicke definieren. In diesem Fall sind die Isolationseigenschaften entlang dieser Wand im Wesentlichen überall gleich gut.

Bevorzugterweise ist die das Rahmenverbreiterungselement und die Rollblendenwelle aufweisende Rollblendenvorrichtung als Montageeinheit ausgebildet, die als Ganzes in die Mauerlichtöffnung einsetzbar ist. Dadurch wird eine kostengünstige und effiziente industrielle Herstellung der Rollblendenvorrichtung ermöglicht, indem sie in einer von der Baustelle distanzierten Fabrikationsstätte hergestellt (d.h. zu einer Montageeinheit zusammengesetzt) und anschliessend auf der Baustelle als Ganzes in die Mauerlichtöffnung eingesetzt wird. Vorzugsweise ist zudem auch der Rahmen als Teil dieser Montageeinheit ausgebildet.

Eine erfindungsgemässe Rollblendenvorrichtung kann nebst der Rollblendenwellle und dem Rahmenverbreiterungselement weiter ein flaches Aussenwandelement aufweisen, das ebenfalls als Teil der als Ganzes in die Mauerlichtöffnung einsetzbaren Montageeinheit ausgebildet und auf der der Plattenpartie des Rahmenverbreiterungselements gegenüberliegenden Seite der Rollblendenwelle im Wesentlichen parallel zur Plattenpartie des Rahmenverbreiterungselements derart angeordnet und mit diesem verbunden ist, dass die Plattenpartie wenigstens einen Teil der Innenwand und das Aussenwandelement wenigstens einen Teil der Aussenwand eines die Rollblendenwelle umgebenden Rollblendengehäuses definieren. Die Bezeichnungen "innen" und "aussen" sind wiederum in Bezug auf die Mauerlichtöffnung zu verstehen, in welcher die Rollblendenvorrichtung anzuordnen ist. Die gesamte Innenwand des Rollblendengehäuses kann allein durch die Plattenpartie des Rahmenverbreiterungselements und/oder die gesamte Aussenwand allein durch das Aussenwandelement gebildet sein. Die Rollblendenwelle (und in seinem aufgerollten Zustand auch der Rollblendenpanzer) sind dann in einem Rollblendengehäuse angeordnet, das fest am Rahmenverbreiterungselement angebracht ist, wobei die Gehäuseinnenwand durch die Plattenpartie des Rahmenverbreiterungselements und die Gehäuseaussenwand durch das Aussenwandelement gebildet wird. Als Alternative dazu können die Innen- und/oder die Aussenwand noch weitere Wandelemente aufweisen. Nebst der Plattenpartie des Rahmenverbreiterungselements können auch das Aussenwandelement oder sogar das gesamte Rollblendengehäuse als integraler Bestandteil des Rahmenverbreiterungselements ausgebildet sein.

Vorzugsweise sind nebst der Rollblendenwelle auch weitere Bestandteile der Rollblendenvorrichtung, wie z.B. das Getriebe für den Antrieb der Rollblendenwelle - als Teil der Montageeinheit ausgebildet und im Rollblendengehäuse angeordnet. Sie können dann auch bereits in der Fabrikationsstätte montiert werden. Zudem ist es im Falle einer solchen Rollblendenvorrichtung - im Unterschied zu bisher üblichen Rollblendenvorrichtungen - nicht mehr erforderlich, Details für die Rollblendenvorrichtung (sogenannte Sturzdetails) im Sturz der Mauerlichtöffnung auszubilden. Bisher mussten solche Sturzdetails - z.B. Getriebenischen für mittels Kurbel, Gurtenzug, Kettenzug oder Motor angetriebene Rollblendenwellengetriebe - bauseits direkt im Sturz ausgebildet werden, was einen erheblichen Mehraufwand zur Folge hatte. Aufgrund der Anordnung der Rollblendenwelle mitsamt dem Getriebe in einem als integraler Bestandteil einer Rahmenverbreiterung ausgebildeten Rollblendengehäuse kann eine minimale Einbauhöhe der gesamten Rollblendenvorrichtung erreicht werden. Diese Einbauhöhe ist nur noch gerade so hoch, wie es aufgrund des Druchmessers des Rollblendenpanzers in seinem aufgerollten Zustand unbedingt erforderlich ist.

Gemäss einer bevorzugten Ausführungsart der Erfindung umfasst die als Montageeinheit ausgebildete Rollblendenvorrichtung weiter wenigstens ein als Teil der Montageeinheit ausgebildetes Leibungselement, das nach dem Einsetzen der Montageeinheit in die Mauerlichtöffnung eine Partie der Leibung der (mit der Rollblendenvorrichtung versehenen) Mauerlichtöffnung bildet. Die Montageeinheit kann sogar derart ausgebildet sein, dass nach dem Einsetzen der Montageeinheit in die Mauerlichtöffnung die gesamte Leibung aus Leibungselementen gebildet wird, die als Teil der Montageeinheit ausgebildet sind. Das bzw. die als Teil der Montageeinheit ausgebildeten Leibungselemente können zudem als Isolationselemente für den Mauerlichtöffnungsabschluss und/oder als Führungselemente zur seitlichen Führung des Rollblendenpanzers ausgebildet sein.

Gemäss einer weiteren bevorzugten Erfindungsvariante umfasst die als Montageeinheit ausgebildete Rollblendenvorrichtung weiter wenigstens ein als Teil der Montageeinheit ausgebildetes Brüstungselement, das nach dem Einsetzen der Montageeinheit in die Mauerlichtöffnung im Bereich der Brüstung der Mauerlichtöffnung angeordnet ist. Das Brüstungselement kann insbesondere eine im Aussenbereich der Mauerlichtöffnung anzuordnende Fensterbank oder ein im Innenbereich der Mauerlichtöffnung anzuordnender Fenstersims sein.

Gemäss einer weiteren bevorzugten Ausführungsart der Erfindung ist eine Rollblendenvorrichtung mit einem wenigstens eine Innenwand und eine Aussenwand aufweisenden Rollblendengehäuse und einer Rollblendenwelle versehen, die am Rollblendengehäuse angebracht und derart zwischen der Innen- und der Aussenwand angeordnet ist, dass auf sie ein Rollblendenpanzer aufrollbar ist. Die Rollblendenvorrichtung zeichnet sich dadurch aus, dass sie weiter eine Mehrzahl von Isolationskörpern umfasst, die zum wahlweise wieder demontierbaren Montieren im Rollblendengehäuse zwischen den beiden Gehäusewänden ausgebildet sind. Die Isolationskörper sind weiter derart ausgebildet, dass sie - wenn sie im Rollblendengehäuse montiert sind, das Aufrollen des Rollblendenpanzers auf die Rollblendenwelle und das Abrollen des Rollblendenpanzers von der Rollblendenwelle nicht behindern. Aufgrund der Demontierbarkeit der Isolationskörper ist einerseits der Zugang zur Rollblendenwelle und zu dem diese antreibenden Getriebe gewährleistet, was insbesondere für Servicezwecke vorteilhaft ist. Andererseits kann mittels der Isolationskörper trotzdem eine gute Isolation des mit einer solchen Rollblendenvorrichtung versehenen Mauerlichtöffnungsabschlusses erreicht werden. Es leuchtet ein, dass dieser Aspekt der Erfindung nicht zwingend im Zusammenhang mit der an einem Rahmenverbreiterungsteil angebrachten Rollblendenwelle eingesetzt werden muss. Selbstverständlich können aber die wahlweise wieder demontierbaren Isolationskörper auch als Teil der weiter oben erwähnten, als Ganzes in die Mauerlichtöffnung einsetzbaren Montageeinheit ausgebildet sein.

Vorzugsweise sind die Isolationskörper weiter derart ausgebildet, dass sie in einer Anordnung im Rollblendengehäuse montierbar sind, in welcher sie mit Ausnahme eines Bereichs, dessen Breite der Breite des Rollblendenpanzers entspricht, im Wesentlichen den gesamten Freiraum im Rollblendengehäuse ausfüllen. Dadurch wird eine optimale Isolation des mit einer solchen Rollblendenvorrichtung versehenen Mauerlichtöffnungsabschlusses erreicht. Der in seiner Breite der Breite des Rollblendenpanzers entsprechende Bereich im Rollblendengehäuse muss zum Aufrollen des Rollblendenpanzers auf die Rollblendenwelle freigehalten werden und kann deshalb nicht mit Isolationskörpern aufgefüllt werden. Hingegen kann der gesamte restliche Raum im Innenraum des Rollblendengehäuses, der nicht von anderen Komponenten der Rollblendenvorrichtung eingenommen wird, mit Isolationskörpern aufgefüllt werden. Ihre Demontierbarkeit ermöglicht es, nötigenfalls trotzdem ein Zugang zu sämtlichen im Rollblendengehäuse angeordneten Komponenten zu schaffen.

Weiter können die Isolationskörper derart ausgebildet sein, dass wenigstens ein Isolationskörper im Rollblendengehäuse in einer Anordnung montierbar ist, in welcher er eine Partie der Leibung (d.h. einer seitlichen, die Mauerlichtöffnung begrenzenden Innenfläche) der Mauerlichtöffnung bildet und den Rollblendenpanzer seitlich führt. Im Falle von in horizontaler Richtung verschiebbaren Elementen des Rollblendenpanzers wird dann die Verschiebbarkeit dieser Elemente durch den wahlweise wieder demontierbaren Isolationskörper (auch als Leibungskörper bezeichnet) begrenzt, der eine Partie der Leibung bildet. Im Rollblendengehäuse wird somit der Rollblendenpanzer wenigstens teilweise durch diesen Isolations- oder Leibungskörper seitlich geführt.

Eine solche Rollblendenvorrichtung mit einer demotierbaren Leibungspartie, welche den Rollblendenpanzer im Rollblendengehäuse seitlich führt, kann insbesondere einen auf die Rollblendenwelle aufrollbaren und von dieser wieder abrollbaren Rollladenpanzer umfassen, der aus einer Vielzahl von Rollladenstäben zusammengesetzt ist, die in Stablängsrichtung (d.h. quer zur Längsrichtung bzw. zur Aufroll-Abroll-Richtung des Rollladenpanzers) bezüglich einander frei (d.h. unbegrenzt) verschiebbar sind. Es versteht sich von selbst, dass ein solcher Rollladenpanzer im Wesentlichen auf seiner gesamten Aufroll- und Abrollstrecke sowie in aufgerolltem Zustand auf der Rollblendenwelle (d.h. der Rollladenwelle) seitlich geführt sein muss, um unerwünschte Verschiebungen der Rollladenstäbe gegenüber einander zu verhindern. Im Bereich des Rollblendengehäuses (d.h. des Rollladengehäuses) kann die erforderliche Seitenführung vollständig durch einen der oben erwähnten demontierbaren Leibungskörper gewährleistet werden. Ein Rollladenpanzer mit gegenüber einander in Stablängsrichtung verschiebbaren Rollladenstäben ist wesentlich einfacher und kostengünstiger herstellbar als ein Rollladenpanzer mit seitlichen Arretierungsmitteln in Form von Bändern, welche die Stäbde miteinander verbinden, oder in Form von Anschlägen und Gegenanschlägen an benachbarten Stäben. Die Stäbe können z.B. aus Aluminiumstangprofilen mit einem einheitlichen Querschnittprofil ausgebildet sein, wobei diese Stäbe eine Querschnittform derart haben, dass sie quer zur Stablängsrichtung gegenseitig aneinander anhängbar sind. Sie können aber auch aus anderen geeigneten Materialien wie z.B. Holz oder PVC angefertigt sein. Durch die gegenseitige Verschiebbarkeit der Stäbe kann weiter ein einfaches Auswechseln von einzelnen Stäben des Panzers ermöglicht werden.

Eine Rollblendenvorrichtung für einen Mauerlichtöffnungsabschluss gemäss einer weiteren bevorzugten Variante der Erfindung weist eine Rollblendenwelle, einen wahlweise auf die Rollblendenwelle aufrollbaren und von dieser abrollbaren Rollblendenpanzer und wenigstens eine Führungsschiene zur seitlichen Führung des Rollblendenpanzers während dem Auf- und Abrollen auf. Die Führungsschiene ist mit einer Führungsnut versehen, die in einer Leibung (d.h. einer seitlichen, die Mauerlichtöffnung begrenzenden Innenfläche) der Mauerlichtöffnung angeordnet ist. Dabei kann die Führungsnut entweder in der ursprünglichen Leibung der Mauerlichtöffnung im Rohbau angeordnet sein, oder sie kann in einem Leibungselement (z.B. einer Leibungsleiste) angeordnet sein, das in die ursprüngliche Mauerlichtöffnung eingesetzt ist und danach dessen Leibung definiert. Im Falle einer Nut, die in einem Leibungselement ausgebildet ist, welches als Teil einer als Ganzes in die Mauerlichtöffnung einsetzbaren Montageeinheit ausgebildet ist, kann die Führungsschiene ebenfalls als Teil der Montageeinheit ausgebildet sein. Durch die Anordnung der Führungsschiene in einer Leibung (d.h. in einer in der Leibungsoberfläche ausgebildeten Ausnehmung) ist die Führungsschiene wenigstens teilweise durch die Leibung verdeckt angeordnet und dadurch gegen ein Aufstemmen zum Zwecke eines Einbruchs geschützt. Auf die bisher gebräuchlichen Führungsschienen, die vollständig auf die Leibungsoberfläche aufgesetzt sind, kann verzichtet werden. Dadurch wird der Einbruchschutz verbessert. Zudem kann auf jegliche Distanzhülsen oder andere Befestigungsmittel verzichtet werden, die bisher erforderlich waren, um die Führungsschienen durch auf den Leibungsoberflächen aufliegende Isolationselemente hindurch fest an der Leibung anzubringen. Es liegt auf der Hand, dass der Aspekt der Anordnung von Führungsnut in einer Leibung nicht zwingend im Zusammenhang mit der an einem Rahmenverbreiterungsteil angebrachten Rollblendenwelle oder den demontierbaren Isolationskörpern eingesetzt werden muss.

Die Führungsschiene mit der in der Leibung angeordneten Führungsnut kann weiter mit einer parallel zur Leibungsoberfläche angeordneten und auf dieser aufliegenden Plattenpartie (d.h. einer plattenförmigen Partie) versehen sein, die derart bemessen und ausgebildet ist, dass sie auf der Aussenseite der Mauerlichtöffnung über den Rand der Leibung hinaus vorsteht und eine Abschlussblende für einen Aussenputz bildet, der im Bereich der Leibung auf die Aussenseite der Mauer aufzutragen ist, in welcher die Mauerlichtöffnung ausgebildet ist. Dadurch wird das Verputzen der Mauer, in welcher die Mauerlichtöffnung ausgebildet ist, vereinfacht.

Gemäss einer weiteren bevorzugten Ausführungsvariante der Erfindung ist die Führungsschiene mit der in der Leibung angeordneten Führungsnut als Hohlprofil ausgebildet, das eine erste Hohlprofilaussenseite hat, in welcher die Führungsnut ausgebildet ist, wobei diese erste Hohlprofilaussenseite eine Partie der Leibungsoberfläche bildet. Das Hohlprofil hat eine zweite Hohlprofilaussenseite, die rechtwinklig zur ersten Hohlprofilaussenseite und in Bezug auf die Mauerlichtöffnung aussen an die erste Hohlprofilaussenseite anschliessend angeordnet ist. Die zweite Hohlprofilaussenseite weist eine flache Oberfläche auf, die derart ausgebildet ist, dass auf diese auf der Baustelle (nach dem Einsetzen der Rollblendenvorrichtung mitsamt der Führungsschiene in die Mauerlichtöffnung) eine Aussenisolation und/oder eine Aussenputz aufbringbar sind. Das Hohlprofil kann als Teil eines Leibungselements ausgebildet sein, welches einen weiteren, als Isolationskörper ausgebildeten Teil umfasst. Das gesamte, das Hohlprofil und den Isolationskörper umfassendeLeibungselement kann zudem seinerseits wiederum Teil der früher erwähnten, als Montageeinheit ausgebildeten Rollblendenvorrichtung sein, die als Ganzes in die Mauerlichtöffnung einsetzbar ist.

Vorzugsweise wird - um eine erfindungsgemässe Rollblendenvorrichtung mit einer Rollblendenwelle und einem Rahmenverbreiterungselement mit einer flachen Plattenpartie in eine Mauerlichtöffnung eines Gebäudes einzubauen - in einem ersten Schritt in einer vom Gebäude distanzierten Fabrikationsstätte die Rollblendenwelle am Rahmenverbreiterungselement fest angebracht und somit eine Montageeinheit hergestellt, welche die Rollblendenwelle und das Rahmenverbreiterungselement umfasst. Darauf wird in einem zweiten Schritt die Montageeinheit zum Gebäude transportiert und danach in einem dritten Schritt die Montageeinheit als Ganzes in die Mauerlichtöffnung eingebaut. Somit wird bereits in der Fabrikationswerkstätte eine im Wesentlichen einbaufertige Montageeinheit hergestellt. Das Anbringen der Rollblendenwelle am Rahmenverbreiterungselement ist in der Fabrikationsstätte wesentlich einfacher und mit grösserer Präzision durchführbar als auf der Baustelle. Auch weitere Anschlussdetails, die bisher auf der Baustelle anzufertigen waren, können nun gemäss der Erfindung in der Fabrikationsstätte angefertigt werden. Vorzugsweise wird in der Fabrikationsstätte auch gleich der Rollblendenpanzer an der Rollblendenwelle angehängt und auf diese aufgerollt. Vorteilhafterweise werden zudem weitere Komponenten der Rollblendenvorrichtung - wie z.B. ein Rollblendengehäuse, Brüstungselemente, Leibungselemente, eine Hochschiebesicherung, Isolationskörper usw. - auch bereits in der Fabrikationsstätte an der als Montageeinheit ausgebildeten Rollblendenvorrichtung montiert.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung der Ausführungsbeispiele verwendeten Zeichnungen zeigen:
- Fig. 1: eine Rollblendenvorrichtung gemäss einer ersten bevorzugten Ausführungsart der Erfindung in einer vereinfachten, teilweise geschnittenen Teilansicht von der Seite;
- Fig. 2: die Rollblendenvorrichtung aus Fig. 1 in einer vereinfachten Querschnittansicht entlang der Linie A-A;
- Fig. 3: in einer vereinfachten Querschnittansicht entlang der Linie B-B ein Detail der Rollblendenvorrichtung aus Fig. 1;
- Fig. 4: in einer vereinfachten, der Fig. 3 entsprechenden Querschnittansicht ein Detail einer Rollblendenvorrichtung gemäss einer zweiten bevorzugten Ausführungsart der Erfindung.

Grundsätzlich sind in den Figuren gleiche Teile mit gleichen Bezugszeichen versehen.

### Wege zur Ausführung der Erfindung

Die in Fig. 1-3 dargestellte Rollblendenvorrichtung ist eine Rollladenvorrichtung, die in einer Mauerlichtöffnung für ein Fenster angeordnet ist, welche in einer Gebäudemauer ausgebildet ist. Im Rohbau wird die Lichtöffnung in der Gebäudemauer oben durch einen Fenstersturz 2, seitlich durch zwei Leibungen 4 und unten durch eine Fensterbrüstung (nicht dargestellt) begrenzt. In die Mauerlichtöffnung ist ein Fenster eingesetzt, das unter anderem einen starr in der Mauerlichtöffnung angeordneten Fensterrahmen 10 aufweist, welcher eine Glasplatte 12 umgibt. Die Glasplatte 12 definiert die Fensterebene, und das Fenster trennt im Bereich der Mauerlichtöffnung den Gebäudeinnenraum 6 von dem das Gebäude umgebenden Aussenraum 8.

Die Rollblendenvorrichtung umfasst eine Rollladenwelle (Rollblendenwelle) 20, einen Rollladenpanzer (Rollblendenpanzer) 30, und ein Rollladengehäuse (Rollblendengehäuse) 40, in welchem die Rollladenwelle 20 und in seinem aufgerollten Zustand auch der Rollladenpanzer 30 angeordnet sind.

Die parallel zur Fensterebene angeordnete Innenwand des Rollladengehäuses 40 wird durch die oberste Partie des Fensterrahmens 10 und durch ein plattenförmiges Rahmenverbreiterungselement 42 gebildet, das Teil einer Rahmenverbreiterung des Fensterrahmens 10 ist. Das aus einem gut isolierenden Kunststoffmaterial angefertigte Rahmenverbreiterungselement 42 ist gleich dick wie der Fensterrahmen 10. Es ist bündig auf der Oberseite des Fensterrahmens 10 aufliegend und zu diesem fluchtend derart in der Mauerlichtöffnung angeordnet, dass es die Lücke zwischen der Oberseite des Fensterrahmens 10 und der Unterseite des Fenstersturzes 2 vollständig ausfüllt und dicht abschliesst. Die Aussenwand des Rollladengehäuses 40 wird durch ein plattenförmiges Aussenwandelement 44 gebildet, das im Wesentlichen die gleiche Länge und Breite aufweist wie die Innenwand und parallel zu dieser angeordnet ist. An ihren beiden Längsenden sind das Aussenwandelement 44 und das Rahmenverbreiterungselement 42 je über ein plattenförmiges Seitenwandelement 46 fest miteinander verbunden. Diese beiden Seitenwandelemente 46 bilden die Seitenwände des Rollladengehäuses 40. Sie sind rechtwinklig zur Fensterebene und parallel zu den Flächen der Leibung 4 angeordnet und liegen mit ihren Hauptflächen direkt an diesen Leibungsflächen 4 an. Insgesamt wird durch die Innenwand, die Seitenwände und die Aussenwand des Rollladengehäuses 40 ein geschlossener Rahmen mit einem rechteckigem Grundriss und vier senkrechten Wänden gebildet, der in der Mauerlichtöffnung direkt unter der Unterseite des Sturzes 2 und zwischen den beiden Leibungsflächen 4 der Mauerlichtöffnung angeordnet ist.

Die Rollladenwelle 20 ist ungefähr in der Mitte zwischen der Innenwand und der Aussenwand des Rollladengehäuses 40 (d.h. im Aussenraum 8 vor dem Rahmenverbreiterungselement 42) angeordnet. Sie ist um eine parallel zur Fensterebene und im Wesentlichen horizontal angeordnete Achse 22 drehbar, wobei sie über geeignete Lager- und Befestigungsmittel (nicht dargestellt) an den Seitenwandelementen 46 und somit indirekt auch am Rahmenverbreiterungselement 42 angebracht ist. Bei anderen Varianten der Erfindung kann die Rollladenwelle mittels geeigneten Lager und Haltemitteln auch direkt am Rahmenverbreiterungselement angebracht sein. Die Rollladenwelle 20 ist über ein im Rollladengehäuse angeordnetes Getriebe 24 und eine Zwischenwelle 26, die durch eine im Rahmenverbreiterungselement ausgebildete Bohrung hindurch geführt ist, mit einer von Hand betätigbaren Kurbel 28 gekoppelt. Durch Drehen der Kurbel 28 in die eine oder die andere Richtung kann die Rollladenwelle 20 in die eine oder die andere Richtung um ihre Achse 22 gedreht werden, um den Rollladenpanzer 30 auf die Rollladenwelle 20 aufzurollen oder von ihr abzurollen. Weiter ist die Rollladenwelle 20 derart zur Innen- und Aussenwand des Rollladengehäuses 40 und zur Unterseite des Fenstersturzes 2 beabstandet, dass ausreichend Zwischenraum für ein vollständiges Aufrollen des Rollladenpanzers 30 auf die Rollladenwelle 20 zur Verfügung steht.

Die Freiräume im Rollladengehäuse 40 zwischen dem in seinem aufgerollten Zustand vom Rollladenpanzer 30 eingenommenen Raum und den Gehäusewänden des Rollladengehäuses 40 sind mit einer Mehrzahl von dreidimensionalen, aus Styropor gefertigten Isolationskörpern (nicht dargestellt) ausgefüllt, wobei diese Isolationskörper wahlweise wieder demontierbar im Rollladengehäuse 40 montiert sind. In montiertem Zustand bilden diese Isolationskörper eine Getriebenische, welche das Getriebe 24 vollständig umschliesst. Aufgrund der Demontierbarkeit der Isolationskörper bleibt das Getriebe 24 trotzdem für Service- und Reparaturzwecke zugänglich.

Die Isolationskörper sind derart ausgebildet, dass sie im Innern des Rollladengehäuses 40 eine neue Leibung bilden, die im Vergleich zur ursprünglichen Leibung 4 der Mauerlichtöffnung im Rohbau zur Mitte der Mauerlichtöffnung hin verschoben ist. Die im Rollladengehäuse 40 durch die demontierbaren Isolations- bzw. Leibungskörper gebildete Leibung grenzt in Längsrichtung der Rollladenwelle 20 unmittelbar an den Seitenrand des Rollladenpanzers 30 an, so dass der Rollladenpanzer 30 durch diese Leibung seitlich geführt wird.

Der Rollladenpanzer 30 ist aus einer Vielzahl von Rollladenstäben 31, 32, 33 zusammengesetzt, die in Stablängsrichtung (d.h. im Wesentlichen parallel zur Rollladenwelle 20) bezüglich einander frei (d.h. unbegrenzt) verschiebbar sind. Der Rollladenpanzer 30 ist im Wesentlichen auf seiner gesamten Aufroll- und Abrollstrecke sowie in aufgerolltem Zustand auf der Rollladenwelle 20 seitlich geführt. Im Rollladengehäuse 40 wird diese seitliche Führung durch die oben beschriebenen Leibungen aus demontierbaren Isolationskörpern gewährleistet. Ausserhalb (d.h. unterhalb) des Rollladengehäuses 40 wird der Rollladenpanzer durch die nachfolgend beschriebenen Führungsschienen 50 geführt. Die Rollladenstäbe 31, 32, 33 sind aus Aluminiumstangprofilen mit einem einheitlichen Querschnittprofil angefertigt. Das Querschnittprofil ist derart ausgebildet, dass es am oberen Rand der Rollladenstäbe 31, 32, 33 eine hakenförmige Partie und am unteren Rand eine winkelförmige Partie bildet, so das jeweils die Hakenpartie eines Rollladenstabes 32 in die Winkelpartie eines anderen, über diesem Stab 32 angeordneten Rollladenstabes 31 einhängbar ist.

An der Innenseite des Aussenwandelements 44, die der Rollladenwelle 20 zugewandt ist, ist eine horizontal verlaufende Leiste 48 mit einem ungefähr winkelförmigen Querschnitt fest angebracht. Die im Querschnitt von Fig. 1 dem vertikalen Schenkel entsprechende Plattenpartie dieser Leiste 48 dient zum Anbringen der Leiste 48 am Aussenwandelement 44, während die dem horizontalen Schenkel entsprechende Plattenpartie dem eigentlichen Niederhalten des Rolllatenpanzer 38 bzw. des mit diesem verbundenen Aufhängestücks 38 dient. Die Leiste 48 ist gegenüber der Rollladenwelle 20 und etwas unterhalb derselben angeordnet. Sie dient als Niederhalteelement 48 zum Niederhalten des Rollladenpanzers 30 in seinem von der Rollladenwelle 20 abgerollten Zustand und ist Teil einer Hochschiebesicherung für den Rollladenpanzer 30. Die Montageposition der Niederhalteleiste 48 am Aussenwandelement 44 ist derart gewählt, dass - wenn der Rollladenpanzer 30 vollständig von der Rollladenwelle 20 abgerollt ist ― der obere Rand des Rollladenpanzers 30 bzw. sein oberster Stab 31 geringfügig tiefer als die Unterseite der Niederhalteleiste 48 angeordnet ist. An denjenigen Stellen der Leiste 48, die in Längsrichtung der Leiste 48 jeweils den nachfolgend beschriebenen Blattfederelementen 36 gegenüber liegen, sind in der horizontalen Plattenpartie der Leiste 48 jeweils Aussparungen 49 derart ausgebildet, dass die Blattfederelemente 36 in sie hinein geschoben werden können.

Der oberste Rollladenstab 31 des Rollladenpanzers 30 ist mittels Aufhängestücken 38 und länglichen Blattfederelementen 36 an der Rollladenwelle 20 aufgehängt. Ein Blattfederelement 36 und ein Aufhängestück 38 sind in den Figuren 1 und 2 dargestellt. Ein Längsende des Blattfederelements 36 ist fest an der Umfangsfläche der Rollladenwelle 20 angebracht. An seinem anderen Längsende ist ein Aufhängestück 38 befestigt, das an seinem unteren Rand mit einer im Querschnitt winkelförmigen Partie versehen ist, die gleich wie die winkelförmige Partie am unteren Rand der Rollladenstäbe 31, 32, 33 ausgebildet ist. Dadurch kann der oberste Rollladenstab 31 mit seiner am oberen Rand angeformten Hakenpartie an der am Aufhängestück 38 angeformten Winkelpartie angehängt werden.

In Fig. 1 sind der Rollladenpanzer 30, das Aufhängestück 38 und das Blattfederelement 36 in durchgezogenen Linien in derjenigen Position dargestellt, die sie unmittelbar nach dem vollständigen Abrollen des Rollladenpanzers 30 von der Rollladenwelle 20 erreicht haben. Wird nach dem Erreichen dieser Position die Rollladenwelle 20 weiter in Abrollrichtung betätigt (d.h. um ihre Achse 22 gedreht), so wird der oberste Rollladenstab 31 durch das Aufhängestück 38 und das Blattfederelement 36 unter die Niederhalteleiste 48 geschoben, wobei gleichzeitig das Blattfederelement 36 in die in der Niederhalteleiste 48 ausgebildete Aussparung 49 hinein geschoben wird, bis die in Fig. 1 in unterbrochenen Linien dargestellte Position erreicht ist. In dieser Position sind das Aufhängestück 38 unmittelbar unterhalb der Unterseite der Niederhalteleiste 48 und das Blattfederelement 36 im Bereich der Niederhalteleiste 48 in deren Aussparung 49 angeordnet.. Ein Hochschieben des Rollladenpanzers 30 ist in dieser Position nicht mehr möglich, da das Aufhängestück 38 an der Unterseite der Niederhalteleiste 48 anstösst und somit das Hochschieben blockieren würde.

Wenn nach dem Erreichen der in Fig. 1 in unterbrochenen Linien dargestellten Position die Rollladenwelle 20 wieder in Aufrollrichtung betätigt wird, dann wird der oberste Rollladenstab 31 und das Aufhängestück 38 zunächst durch das Blattfederelement 36 unter der Niederhalteleiste 48 hervor in Richtung zur Rollladenwelle 20 hin gezogen, worauf der Rollladenpanzer 30 durch eine weitere Betätigung der Rollladenwelle 20 in Aufrollrichtung auf diese aufgerollt werden kann.

Insgesamt kann die in den Figuren 1-3 dargestellte Rollladenvorrichtung mitsamt der Hochschiebesicherung für den Rollladenpanzer äusserst platzsparend ausgebildet werden. Wie in Fig. 1 dargestellt, ist die Rollladenvorrichtung derart bemessen, dass bei vollständig von der Rollladenwelle abgerolltem Rollladenpanzer 30 lediglich noch der obersten Rollladenstab 31 teilweise im Rollladengehäuse angeordnet ist. Die Einbauhöhe der gesamten Rollladenvorrichtung ist nur noch gerade so hoch, wie es aufgrund des Druchmessers des Rollladenpanzers in seinem aufgerollten Zustand unbedingt erforderlich ist. Im Falle eines Rollladenpanzers, für den bisher bekannte Rollladenvorrichtungen eine Einbauhöhe von ungefähr 30 cm benötigten, benötigt die in den Figuren 1-3 dargestellte Rollladenvorrichtung gemäss der Erfindung lediglich noch eine Einbauhöhe von ungefähr 18 cm.

Unterhalb des Rollladengehäuses 40 sind an den beiden Leibungswänden 4 der Mauerlichtöffnung je eine Leibungsleiste 54 angeordnet, welche die Lichtweite der Mauerlichtöffnung derart verkleinern, dass sie kleiner ist als die durch die Länge der Rollladenstäbe 31, 32, 33 definierte Breite des Rollladenpanzers 30. Die in der Querschnittdarstellung von Fig. 3 erkennbare Leibungsleiste 54 erstreckt sich in vertikaler Richtung über die gesamte Höhe zwischen der Brüstung der Mauerlichtöffnung und dem Rollladengehäuse 40. Ihre der Mitte der Mauerlichtöffnung zugewandte Seitenfläche definiert in diesem Höhenbereich die eigentliche Leibung oder Leibungsfläche der Mauerlichtöffnung.

In der Leibungsfläche dieser Leibungsleiste 54 ist eine Ausnehmung ausgebildet, die sich im Wesentlichen über die gesamte Höhe der Leibungsleiste 54 erstreckt. In dieser Ausnehmung ist die U-förmige Profilpartie einer aus einem Aluminiumprofil gefertigte Führungsschiene 50 derart angeordnet, dass die durch das U-Profil definierte Führungsnut 58 im Wesentlichen vollständig in der in der leibungsseitigen Oberfläche (Leibungsoberfläche) der Leibungsleiste 54 ausgebildeten Ausnehmung aufgenommen ist. Die Führungsnut 58 dient der seitlichen Führung des Rollladenpanzers 30 im Bereich unterhalb des Rollladengehäuses 40. Durch die Anordnung der Führungsschiene 50 derat, dass die Führungsnut 58 in der Leibungsleiste 54 bzw. in deren Ausnehmung angeordnet ist, ist die Führungsschiene 50 verdeckt und dadurch gegen ein Aufstemmen zum Zwecke eines Einbruchs geschützt.

Die Führungsschiene 50 ist weiter mit einer parallel zur Leibungsoberfläche angeordneten und auf dieser aufliegenden Plattenpartie 52 versehen, die sich parallel zur Leibungsfläche über den Aussenrand der Leibungsleiste 54 hinaus erstreckt. Diese über den Aussenrand der Leibungsleiste 54 vorstehende Plattenpartie 52 bildet eine Abschlusslade 52 für einen Aussenputz 56, der im Bereich der Leibung auf die Aussenseite der Mauer aufgetragen ist, in welcher die Mauerlichtöffnung ausgebildet ist.

In Fig. 4 ist in einer der Fig. 3 entsprechenden Darstellung eine weitere bevorzugte Ausführungsvariante einer erfindungsgemässen Rolladenvorrichtung dargestellt, die sich von der in Fig. 1-3 dargestellten Variante in Bezug auf die Führungsschiene 150 unterscheidet. Die Führungsschiene 150 ist als Hohlprofil ausgebildet, das eine erste Hohlprofilaussenseite 153 hat, in welcher die Führungsnut 158 ausgebildet ist, welche die Rollladenstäbe 133 seitlich führt. Die erste Hohlprofilaussenseite 153 bildet eine Partie der Leibungsoberfläche. Die hohlprofilförmige Führungsschiene 150 hat eine zweite Hohlprofilaussenseite 151, die rechtwinklig zur ersten Hohlprofilaussenseite 153 und in Bezug auf die Mauerlichtöffnung aussen an die erste Hohlprofilaussenseite 153 anschliessend angeordnet ist. Die zweite Hohlprofilaussenseite 151 weist eine flache Oberfläche auf. Auf diese Oberfläche ist eine Aussenisolation 156 aufgebracht. Die hohlprofilförmige Führungsschiene 150 ist als Teil eines Leibungselements ausgebildet, welches einen weiteren, als Isolationskörper 154 ausgebildeten Teil umfasst. Der Isolationskörper 154 ist auf der der zweiten Hohlprofilaussenseite 151 gegenüberliegenden Aussenseite des Hohlprofils 150 an das Hohlprofil 150 anschliessend angeordnet und bedeckt im Wesentlichen die gesamte Partie unterhalb des Rollladenkastens (nicht dargestellt) der ursprünglichen Leibung 104 in ihrem im Rohbau geschaffenen Zustand

Die in Fig. 1-3 dargestellte Rollladenvorrichtung ist weiter mit einer Untersichtlade 60 versehen, welche die Unterseite des Rollladengehäuses 40 wahlweise wieder lösbar abschliesst. Die Untersichtlade 60 des Rollladengehäuses 40 ist aus einer Mehrzahl von Rollladenstäben zusammengesetzt, die zu den Rollladenstäben 31, 32, 33 des Rollladenpanzers 30 identisch sind. Die Untersichtlade 60 ist somit nach Art eines dem Rollladenpanzer 30 entsprechenden Rollladenpanzerabschnitts angefertigt und quer zur Stablängsrichtung der Rollladenstäbe ebenso flexibel wie der Rollladenpanzer 30.

Um die in Fig. 1-3 dargestellte Rollladenvorrichtung in die Mauerlichtöffnung einzubauen, werden zunächst in einer Fabrikationsstätte das Rahmenverbreiterungselement 42, dass Aussenwandelement 44 mit daran angebrachter Niederhalteleiste 48 und die beiden Seitenwandelemente 46 des Rollladengehäuses 40 zu einem Rollladengehäuserahmen zusammengesetzt und fest miteinander verbunden. Danach wird immer noch in der Fabrikationsstätte die Rollladenwelle 20 mitsamt ihrem Getriebe 24 an diesem Rollladengehäuserahmen angebracht und mit dem Fensterrahmen 10, den Führungsschienen 50 sowie den Leibungsleisten 54 zu eine Montageeinheit zusammengesetzt. Anschliessend wird die Montageeinheit zum Gebäude transportiert, in dessen Mauerlichtöffnung die Rollladenvorrichtung einzubauen ist. Dort wird danach die Montageeinheit als Ganzes in die Mauerlichtöffnung eingebaut. Danach können das Fenster, der Rollladenpanzer 30 und die übrigen Bestandteile der die Mauerlichtöffnung abschliessenden Fensteranordnung montiert werden.

Zusammenfassend ist festzustellen, dass durch die Erfindung eine Rollblendenvorrichtung angegeben wird, die vergleichsweise einfach zu montieren ist und gute Isolationseigenschaften aufweist.

## Patentansprüche

1. Rollblendenvorrichtung mit einer Rollblendenwelle (20), für einen Mauerlichtöffnungsabschluss, der einen Aussenraum (8) von einem Innenraum (6) trennt und mit einem starr in einer Mauerlichtöffnung anzuordnenden Rahmen (10) versehen ist, **dadurch gekennzeichnet, dass** die Rollblendenvorrichtung weiter ein Rahmenverbreiterungselement (42) mit einer flachen Plattenpartie aufweist, die Teil einer Rahmenverbreiterung für den Rahmen (10) ist, wobei die Rollblendenwelle (20) derart im Aussenraum (8) vor der Plattenpartie angeordnet und am Rahmenverbreiterungselement (42) angebracht ist, dass auf die Rollblendenwelle (20) ein Rollblendenpanzer (30) aufrollbar ist.

2. Rollblendenvorrichtung nach Anspruch 1, **dadurch gekennzeichnet, dass** die Plattenpartie des Rahmenverbreiterungselements (42) mit ihrer Aussenseite zur Aussenseite des Rahmens (10) fluchtend angeordnet ist.

3. Rollblendenvorrichtung nach Anspruch 1 oder 2, **dadurch gekennzeichnet, dass** die Plattenpartie des Rahmenverbreiterungselements (42) mit ihrer Innenseite zur Innenseite des Rahmens (10) fluchtend angeordnet ist.

4. Rollblendenvorrichtung nach einem der Ansprüche 1 bis 3, **dadurch gekennzeichnet, dass** sie als wenigstens das Rahmenverbreiterungselement (42) und die Rollblendenwelle (20) sowie vorzugsweise den Rahmen (10) umfassende Montageeinheit ausgebildet ist, die als Ganzes in die Mauerlichtöffnung einsetzbar ist.

5. Rollblendenvorrichtung nach Anspruch 4, **dadurch gekennzeichnet, dass** sie weiter ein als Teil der Montageeinheit ausgebildetes flaches Aussenwandelement (44) aufweist, das auf der der Plattenpartie gegenüberliegenden Seite der Rollblendenwelle (20) im Wesentlichen parallel zur Plattenpartie des Rahmenverbreiterungselements (42) derart angeordnet und mit diesem verbunden ist, dass die Plattenpartie wenigstens einen Teil der Innenwand und das Aussenwandelement (44) wenigstens einen Teil der Aussenwand eines die Rollblendenwelle (20) umgebenden Rollblendengehäuses (40) definieren.

6. Rollblendenvorrichtung nach Anspruch 4 oder 5, **dadurch gekennzeichnet, dass** sie weiter wenigstens ein als Teil der Montageeinheit ausgebildetes Leibungselement (50, 54, 150, 154) umfasst, das nach dem Einsetzen der Montageeinheit in die Mauerlichtöffnung eine Partie der Leibung bildet.

7. Rollblendenvorrichtung nach einem der Ansprüche 4 bis 6, **dadurch gekennzeichnet, dass** sie weiter wenigstens ein als Teil der Montageeinheit ausgebildetes Brüstungselement umfasst, das nach dem Einsetzen der Montageeinheit in die Mauerlichtöffnung eine Partie der Brüstung bildet.

8. Rollblendenvorrichtung insbesondere nach einem der Ansprüche 1 bis 7, mit einem wenigstens eine Innenwand und eine Aussenwand aufweisenden Rollblendengehäuse (40) und einer Rollblendenwelle (20), die am Rollblendengehäuse (40) angebracht und derart zwischen der Innen- und der Aussenwand angeordnet ist, dass auf sie ein Rollblendenpanzer (30) aufrollbar ist, **dadurch gekennzeichnet, dass** die Rollblendenvorrichtung weiter eine Mehrzahl von Isolationskörpern umfasst, die zum wahlweise wieder demontierbaren Montieren im Rollblendengehäuse (40) zwischen den beiden Rollblendengehäusewänden derart ausgebildet sind, dass sie in im Rollblendengehäuse (40) montierten Zustand das Aufrollen des Rollblendenpanzers (30) auf die Rollblendenwelle (20) und das Abrollen des Rollblendenpanzers (30) von der Rollblendenwelle (20) nicht behindern.

9. Rollblendenvorrichtung nach Anspruch 8, **gekennzeichnet durch** die Ausbildung der Isolationskörper derart, dass sie in einer Anordnung im Rollblendengehäuse (40) montierbar sind, in welcher sie mit Ausnahme eines der Rollblendenpanzerbreite entsprechenden Freiraumbereichs im Wesentlichen den gesamten Freiraum im Rollblendengehäuse (40) ausfüllen.

10. Rollblendenvorrichtung nach Anspruch 8 oder 9, **gekennzeichnet durch** die Ausbildung der Isolationskörper derart, dass wenigstens ein Isolationskörper im Rollblendengehäuse (40) in einer eine Partie der Leibung der Mauerlichtöffnung bildenden und den Rollblendenpanzer (30) seitlich führenden Anordnung montierbar ist.

11. Rollblendenvorrichtung nach Anspruch 10, **dadurch gekennzeichnet, dass** sie weiter einen auf die Rollblendenwelle (20) aufrollbaren und von dieser wieder abrollbaren Rollladenpanzer (30) umfasst, der aus einer Vielzahl von Rollladenstäben (31, 32, 33) zusammengesetzt ist, die in Stablängsrichtung bezüglich einander frei verschiebbar sind.

12. Rollblendenvorrichtung für einen Mauerlichtöffnungsabschluss insbesondere nach einem der Ansprüche 1 bis 11, mit einer Rollblendenwelle (20), einem wahlweise auf die Rollblendenwelle (20) aufrollbaren und von dieser abrollbaren Rollblendenpanzer (30) und wenigstens einer Führungsschiene (50, 150) zur seitlichen Führung des Rollblendenpanzers (30) während dem Auf- und Abrollen, **dadurch gekennzeichnet, dass** die Führungsschiene (50, 150) mit einer Führungsnut (58, 158) versehen ist, die in einer Leibung der Mauerlichtöffnung angeordnet ist.

13. Rollblendenvorrichtung nach Anspruch 12, **dadurch gekennzeichnet, dass** die Führungsschiene (50) mit einer parallel zur Leibungsoberfläche angeordneten und auf dieser aufliegenden Plattenpartie (52) versehen ist, die derart bemessen und ausgebildet ist, dass sie auf der Aussenseite der Mauerlichtöffnung über den Rand der Leibung hinaus vorsteht und eine Abschlussblende für einen Aussenputz (56) bildet, der im Bereich der Leibung auf die Aussenseite der Mauer aufzutragen ist, in welcher die Mauerlichtöffnung ausgebildet ist.

14. Rollblendenvorrichtung nach Anspruch 12, **dadurch gekennzeichnet, dass** die Führungsschiene (150) als Hohlprofil ausgebildet ist, das eine erste Hohlprofilaussenseite (153) hat, in welcher die Führungsnut (158) ausgebildet ist, wobei die erste Hohlprofilaussenseite (153) eine Partie der Leibungsoberfläche bildet, sowie eine zweite Hohlprofilaussenseite (151), die rechtwinklig zur ersten Hohlprofilaussenseite (153) und in Bezug auf die Mauerlichtöffnung aussen an die erste Hohlprofilaussenseite (153) anschliessend angeordnet ist, wobei die zweite Hohlprofilaussenseite (151) eine flache Oberfläche aufweist, die derart ausgebildet ist, dass auf diese eine Aussenisolation (156) und/oder ein Aussenputz aufbringbar sind.

15. Verfahren zum Einbauen einer Rollblendenvorrichtung mit einer Rollblendenwelle (20) und einem Rahmenverbreiterungselement (42) mit einer flachen Plattenpartie nach einem der Ansprüche 1 bis 13 in eine Mauerlichtöffnung eines Gebäudes, **dadurch gekennzeichnet, dass** in einem ersten Schritt in einer vom Gebäude distanzierten Fabrikationsstätte die Rollblendenwelle (20) am Rahmenverbreiterungselement (42) fest angebracht und somit eine die Rollblendenwelle (20) und das Rahmenverbreiterungselement (42) umfassende Montageeinheit hergestellt wird, in einem zweiten Schritt die Montageeinheit zum Gebäude transportiert und in einem dritten Schritt die Montageeinheit als Ganzes in die Mauerlichtöffnung eingebaut wird.
